# EUROPÄISCHE PATENTSCHRIFT

(11) **EP 2 336 635 B1**
(45) Veröffentlichungstag und Bekanntmachung des Hinweises auf die Patenterteilung: **30.07.2014**
(21) Anmeldenummer: 09015761.1
(22) Anmeldetag: 19.12.2009
(51) Int. Cl.: F22B 1/18, F22B 37/20

(54) **Abhitzekessel zur Abkühlung von Abgasen, insbesondere von staubhaltigen Abgasen**
Waste heat boiler for cooling waste gases, in particular waste gases containing dust
Chaudière de récupération de chaleur destinée au refroidissement de gaz d'échappement, notamment de gaz d'échappement contenant de la poussière

(43) Veröffentlichungstag der Anmeldung: 22.06.2011
(73) Patentinhaber: OSCHATZ GMBH, 45143 Essen (DE)
(72) Erfinder: Hüning, Herbert, 46348 Raesfeld (DE)
(74) Vertreter: Rohmann, Michael

(56) Entgegenhaltungen:
- EP-A1- 2 026 000
- FR-A5- 2 104 331
- GB-A- 1 009 034
- GB-A- 1 118 881
- JP-A- 7 269 803
- JP-A- 2004 092 988
- US-A1- 2007 119 388

## Beschreibung

Die Erfindung betrifft einen Abhitzekessel zur Abkühlung von Abgasen, insbesondere von staubhaltigen Abgasen, wobei die Kesselwände des Kessels Kühlrohrabschnitte aufweisen, die von einem Kühlmedium mit einer Temperatur T₁ durchströmt werden. - Das den Kessel durchströmende Abgas wird also mittels der von dem Kühlmedium durchströmten Kühlrohrabschnitte abgekühlt. Die Kühlrohrabschnitte sind in der Regel Bestandteile einer Mehrzahl von Kühlrohren, die an den Kesselwänden entlanglaufen. Es liegt im Rahmen der Erfindung, dass diese Kühlrohre die Innenwandung des Kessels bilden.

Abhitzekessel der vorstehend beschriebenen Art sind aus der Praxis in verschiedenen Ausführungsformen bekannt. Sie stehen im Betrieb unter einem gasseitigem Überdruck, so dass Verformungen bzw. Ausbeulungen der Kesselwände resultieren würden, wenn keine geeigneten Gegenmaßnahmen eingeleitet werden. Unter ungünstigen Voraussetzungen treten auch gasseitige Unterdrücke auf, die bei der Kesselauslegung zu berücksichtigen sind. Die genannten Drücke können in der Praxis von den Wänden des Abhitzekessels allein nicht aufgenommen werden. Deshalb werden die Kesselwände von an den Kesselwänden anliegenden Bandagen gestützt. Bei diesen Bandagen handelt es sich in der Regel um gewalzte Stahlprofile, deren Größe sich aus Einflussgrößen wie Gasdruck, Abstand der Profile und Größe der zu kühlenden Flächen bestimmt. Bei Abhitzekesseln mit geringen äußeren Abmessungen und entsprechender Kesselgeometrie können die infolge Gasdruck einwirkenden Kräfte in der Regel durch ein außen am Kessel umlaufendes Bandagensystem aufgenommen und ausgeglichen werden. Hier erfolgt also ein Kräfteausgleich innerhalb des Bandagensystems und weitere Anlagenkomponenten zur Weiterleitung der Kräfte sind normalerweise nicht erforderlich. Bei größeren äußeren Abmessungen des Kessels und/oder bei Vorhandensein von unteren, trichterförmigen Staubabscheidungseinrichtungen ist ein umlaufenden Bandagensystem für die jeweiligen Kessel nicht mehr möglich. Hier werden nicht umlaufende Bandagen vorgesehen und die einwirkenden Kräfte werden über diese Bandagen direkt oder indirekt über so genannte Kaltbandagen in einen den Kessel umgebenden kalten Stahlbau eingeleitet. Dabei muss insbesondere darauf geachtet werden, dass die Temperaturdehnungen des Kessels nicht behindert werden. Bei diesen Systemen erfolgt die Kräfteaufnahme bzw. der Kräfteausgleich also außerhalb des Bandagensystems. Es versteht sich, dass der Stahlbau für die einwirkenden Gasdrücke ausgelegt werden muss und die aufgrund des Gasdruckes aufzunehmenden Kräfte können bis zu mehrere hundert Tonnen betragen. Das macht äußerst aufwändige Stahlbauten erforderlich. Einer Dampferzeuger mit einem Kompensationssystem für Ausdehnungskräfte zeigt das Dokument FR2104331.

Demgegenüber liegt der Erfindung das technische Problem zugrunde, einen Abhitzekessel der eingangs genannten Art anzugeben, bei dem auf einfache, effektive und funktionssichere Weise Verformungen der Kesselwände reduziert werden können.

Zur Lösung dieses technischen Problems lehrt die Erfindung einen Abhitzekessel mit den Merkmalen des unabhängigen Anspruchs 1.

Die an den Kesselwänden des Abhitzekessels angeordneten Kühlrohrabschnitte sind zweckmäßigerweise Bestandteile einer Mehrzahl von Kühlrohren. Das Kühlmedium wird den Kühlrohrabschnitten bzw. Kühlrohren über zumindest eine Vorlaufleitung zugeführt. Über zumindest eine Rücklaufleitung wird das in dem Abhitzekessel erwärmte Kühlmedium wieder abgeführt. Benachbarte Kühlrohrabschnitte sind vorzugsweise über Stege miteinander verbunden.

Erfindungsgemäß wird die Ausbeulung der Wände der Kesselwände mittels zumindest eines rohrförmigen Zugankers vermieden. Ein solcher rohrförmiger Zuganker besteht zweckmäßigerweise aus Metall, insbesondere aus Stahl. Es empfiehlt sich, dass eine Mehrzahl bzw. eine Vielzahl von rohrförmigen Zugankern zur Stabilisierung eines Kessels eingesetzt werden. Der zumindest eine Zuganker bzw. die Zuganker wird/werden von einem Kühlmedium durchströmt, das ebenfalls die Temperatur T₁ hat. Die Temperatur T₁ des Kühlmediums für die Kühlrohre bzw. Kühlrohrabschnitte entspricht also der Temperatur T₁ oder im Wesentlichen der Temperatur T₁ des Kühlmediums für den zumindest einen rohrförmigen Zuganker. Dass sich die Temperaturen im Wesentlichen entsprechen, meint insbesondere, dass die Temperaturdifferenz nicht größer als 10°C, vorzugsweise nicht größer als 5°C ist. - Bei dem Kühlmedium für die Kühlrohre bzw. Kühlrohrabschnitte und/oder bei dem Kühlmedium für den zumindest einen rohrförmigen Zuganker handelt es sich zweckmäßigerweise um Siedewasser.

Es liegt im Rahmen der Erfindung, dass zumindest ein Teil der Kühlrohrabschnitte an den Kesselwänden parallel zueinander verlaufen. Es liegt fernerhin im Rahmen der Erfindung, dass zumindest ein Teil bzw. der Großteil der Kühlrohrabschnitte quer zur Strömungsrichtung des Abgases bzw. quer zur Längsrichtung des Kessels angeordnet ist. Zweckmäßigerweise sind benachbarte Kühlrohrabschnitte über Stege miteinander verbunden, die in Kühlrohrabschnittlängsrichtung durchgehend ausgebildet sind. Gemäß bevorzugter Ausführungsform wird somit die Kesselwand von den Kühlrohren bzw. von den Kühlrohrabschnitten und den Sie verbindenden Stegen gebildet.

Nach besonders bevorzugter Ausführungsform der Erfindung ist der Abhitzekessel ein liegender Abhitzekessel, dessen Längsachse horizontal bzw. im Wesentlichen horizontal angeordnet ist und der in seiner Längsrichtung horizontal bzw. im Wesentlichen horizontal von dem Abgas durchströmt wird. Wie eingangs bereits dargelegt, handelt es sich bei dem Abhitzekessel insbesondere um einen Abhitzekessel zur Abkühlung von staubhaltigen Abgasen. Zweckmäßigerweise weist der Kessel dann in seinem unteren Bereich eine Staubabscheidungseinrichtung auf. Bei einem liegenden Abhitzekessel erstreckt sich auch die Staubabscheidungseinrichtung in Längsrichtung des Abhitzekessels.

Es liegt im Rahmen der Erfindung, dass eine Mehrzahl von Zugankern über die Höhe und/oder über die Länge des Kessels verteilt angeordnet ist. Vorzugsweise ist jeweils eine Mehrzahl von Zugankern strömungstechnisch in Reihe hintereinander geschaltet und diese Zuganker werden nacheinander von dem Kühlmedium durchströmt.

Eine sehr empfohlene Ausführungsform der Erfindung ist dadurch gekennzeichnet, dass das Kühlmedium für die Kühlrohrabschnitte als Kühlmedium für den/die Zuganker eingesetzt wird. Danach wird also zur Kühlung der Zuganker kein separates Kühlmedium verwendet, sondern es wird gleichsam ein Teilstrom des Kühlmediums für die Kühlrohrabschnitte zur Kühlung der Zuganker eingesetzt. Vorzugsweise ist ein Zuganker an die Vorlaufleitung des Kühlmediums für die Kühlrohrabschnitte angeschlossen und das Kühlmedium wird nach Durchströmen des Zugankers bzw. nach Durchströmen einer Mehrzahl von strömungstechnisch in Reihe geschalteten Zugankern in die Rücklaufleitung des Kühlmediums für die Kühlrohrabschnitte eingeleitet. Es liegt im Rahmen der Erfindung, dass bei strömungstechnisch in Reihe hintereinander geschalteten Zugankern jeweils zwei hintereinander geschaltete Zuganker von dem Kühlmedium in entgegengesetzter Richtung durchströmt werden. Zweckmäßigerweise wird also ein an eine Vorlaufleitung angeschlossener Zuganker von dem Kühlmedium in einer ersten Richtung durchströmt und der zweite an den ersten Zuganker angeschlossene Zuganker wird dann von dem Strömungsmedium in einer zweiten zu der ersten entgegengesetzten Richtung durchströmt und der dritte an den zweiten Zuganker angeschlossene Zuganker wird dann wieder in der ersten Richtung von dem Kühlmedium durchströmt usw..

Gemäß empfohlener Ausführungsform ist eine Mehrzahl von Zugankern über die Höhe des Kessels verteilt übereinander angeordnet und diese Mehrzahl von Zugankern ist insbesondere in einer vertikalen Ebene bzw. im Wesentlichen in einer vertikalen Ebene angeordnet. Vorzugsweise ist eine Mehrzahl von vertikalen Ebenen bzw. von im Wesentlichen vertikalen Ebenen mit jeweils einer Mehrzahl von übereinander angeordneten Zugankern in Längsrichtung des Kessels hintereinander angeordnet. Dabei sind vorteilhafterweise jeweils zwei vertikale Ebenen bzw. zwei im Wesentlichen vertikale Ebenen mit jeweils übereinander angeordneten Zugankern strömungstechnisch in Reihe geschaltet und werden nacheinander von dem Kühlmedium durchströmt. Es liegt im Rahmen der Erfindung, dass zwei nacheinander durchströmte Zuganker über einen an der Außenseite des Kessels entlanglaufenden rohrförmigen Verbindungsabschnitt miteinander verbunden sind.

Es liegt weiterhin im Rahmen der Erfindung, dass das Abgas im Kessel unter einem Druck von 50 bis 200 mbar, insbesondere unter einem Druck von 70 bis 190 mbar steht. Empfohlenermaßen sind an den Außenseiten des Kessels bzw. der Kesselwände Bandagenelemente angeordnet, an denen sich die Kesselwände abstützen können. Bevorzugt sind die Kesselwände an den Bandagenelementen fixiert sind, so dass bei Bewegungen bzw. Dehnungen der Kesselwände auch die Bandagenelemente mit bewegt bzw. mitgedehnt werden. Zweckmäßigerweise handelt es sich bei den Bandagenelementen um Stahlprofile und insbesondere um gewalzte Stahlprofile. Es empfiehlt sich, dass die Bandagenelemente horizontal und/oder vertikal orientiert sind. Bei einem vorzugsweise eingesetzten liegenden Abhitzekessel sind zweckmäßigerweise horizontal orientierte Bandagenelemente vorgesehen, die parallel zur Längsachse des Kessels verlaufen sowie vertikal orientierte Bandagenelemente vorgesehen, die senkrecht zur Längsachse des Kessels verlaufen.

Es liegt weiterhin im Rahmen der Erfindung, dass ein rohrförmiger Zuganker die beiden gegenüberliegenden durch ihn verbundenen Kesselwände durchgreift und somit an der Außenseite der beiden Kesselwände jeweils vorsteht. Zweckmäßigerweise ist zumindest ein an der Außenseite vorstehender Zugankerabschnitt eines Zugankers über einen an der Außenseite des Kessels entlanglaufenden rohrförmigen Verbindungsabschnitt mit einem weiteren Zuganker bzw. mit einem an der Außenseite des Kessels vorstehenden Zugankerabschnitt dieses weiteren Zugankers verbunden. Es liegt somit im Rahmen der Erfindung, dass ein Zuganker einen im Kessel angeordneten Abschnitt aufweist, der sich von der einen Kesselinnenwand zur gegenüberliegenden Kesselinnenwand erstreckt und der an der Außenseite jeder der beiden gegenüberliegenden Kesselwände jeweils einen nach außen vorstehenden Zugankerabschnitt aufweist. Zweckmäßigerweise ist ein eine Kesselwand durchgreifender Zuganker nicht an der Kesselwand fixiert. Die Kesselwand kann sich dann also relativ zum Zuganker bewegen bzw. dehnen.

Im Rahmen der Erfindung ist an einem eine Kesselwand durchgreifenden Zuganker bzw. an einem aus der Außenseite der Kesselwand vorstehenden Zugankerabschnitt dieses Zugankers zumindest ein Abstützflansch fixiert, an dem ein an dieser Außenseite angeordnetes Bandagenelement abstützbar ist. Zweckmäßigerweise handelt es sich um einen Abstützflansch aus Metall, der an dem metallischen Zugankerabschnitt angeschweißt ist. Es liegt im Rahmen der Erfindung dass an den aus beiden gegenüberliegenden Kesselwänden jeweils nach außen vorstehenden Zugankerabschnitten des Zugankers zumindest ein Abstützflansch fixiert ist.

Gemäß besonders empfohlener Ausführungsform ist an einem Zuganker bzw. an einem aus der Außenseite der Kesselwand vorstehenden Zugankerabschnitt des Zugankers ein erster Abstützflansch fixiert, an dem sich die Bandage bei einer Ausdehnung der Kesselwand aufgrund von Überdruck im Kessel abstützen kann und an diesem Zuganker bzw. an dem genannten vorstehenden Zugankerabschnitt ist ein zweiter Abstützflansch fixiert, an dem sich die Bandage bei einer Kontraktion der Kesselwand aufgrund von Unterdruck im Kessel abstützen kann. Dass ein Abstützflansch an einem Zuganker bzw. Zugankerabschnitt fixiert ist meint im Rahmen der Erfindung insbesondere, dass der Abstützflansch fest mit dem Zuganker bzw. Zugankerabschnitt verbunden ist und keine Relativbewegung zum Zuganker bzw. zum Zugankerabschnitt vollziehen kann. Vorzugsweise ist ein solcher fixierter Abstützflansch an dem Zuganker bzw. an dem Zugankerabschnitt angeschweißt. Zweckmäßigerweise sind die beiden Abstützflansche eines vorstehenden Zugankerabschnittes als zueinander parallele Abstützplatten ausgebildet. Es liegt im Rahmen der Erfindung, dass an jeder Seite des Kessels an den dort jeweils nach außen vorstehenden Zugankerabschnitten des Zugankers die beiden genannten Abstützflansche fixiert sind.

Nach einer empfohlenen Ausführungsvariante der Erfindung ist an einem an dem zumindest einen Abstützflansch abzustützenden Bandagenelement eine Kontaktplatte fixiert und das Bandagenelement kann sich über diese Kontaktplatte an dem zumindest einen Abstützflansch abstützen. Zweckmäßigerweise ist die Kontaktplatte als metallische Kontaktplatte an dem metallischen Bandagenelement angeschweißt. Empfohlenermaßen ragt die Kontaktplatte in einen Zwischenraum zwischen den beiden vorzugsweise an einem nach außen vorstehenden Zugankerabschnitt fixierten Abstützflanschen. Bevorzugt ist diese Kontaktplatte im gleichsam neutralen Zustand mit Abstand zu jedem der beiden Abstützflansche eins Zugankerabschnittes angeordnet. Vorzugsweise durchgreift der genannte Zugankerabschnitt die Kontaktplatte, so dass die Kontaktplatte relativ zum Zugankerabschnitt beweglich ist. Bei einer Ausdehnung der Kesselwände aufgrund von Überdruck im Kessel bewegt sich die dem genannten Bandagenelement zugeordnete Kesselwand mit dem Bandagenelement nach außen und das Bandagenelement kann sich über die Kontaktplatte an dem äußeren Abstützflansch des Zugankerabschnittes abstützen. Bei einer Kontraktion der Kesselwände aufgrund von Unterdruck im Kessel bewegt sich die Kesselwand mit dem angeschlossenen Bandagenelement zum Kesselinneren hin und das Bandagenelement kann sich dann über die Kontaktplatte an dem inneren der beiden Abstützflansche des Zugankerabschnittes abstützen. Es liegt im Rahmen der Erfindung, dass sich bei einer Ausdehnung oder Kontraktion der Kesselwände eine Kesselwand mit einem zugeordneten Bandagenelement relativ zu einem zugeordneten Zuganker bewegt. Kesselwand und Bandage bewegen sich also gemeinsam, während der zugeordnete Zuganker bzw. die zugeordneten Zuganker keine Bewegung bzw. im Wesentlichen keine Bewegung vollziehen. Es liegt im Übrigen im Rahmen der Erfindung, dass die vorstehend als bevorzugt beschriebenen Anordnungen bzw. Ausführungen der Abstützflansche und/oder der Kontaktplatte an beiden Seiten des Kessels an den jeweils nach außen vorstehenden Zugankerabschnitten eines Zugankers realisiert sind.

Nach bevorzugter Ausführungsform der Erfindung weist ein eine Kesselwand durchgreifender Zuganker bzw. der nach außen aus der Kesselwand vorstehende Zugankerabschnitt einen Dichtmantel auf, welcher Dichtmantel den Zugankerabschnitt gasdicht umgibt. Es wurde bereits darauf hingewiesen, dass ein Zuganker eine Kesselwand vorzugsweise ohne Fixierung durchgreift. Durch die entsprechende Öffnung der Kesselwand kann Gas nach außen entweichen. Damit dieses Gas nicht an die Umgebung gelangt ist der bevorzugte Dichtmantel um den nach außen vorstehende Zugankerabschnitt angeordnet. Zweckmäßigerweise ist der Dichtmantel einerseits an der Kesselwand gasdicht fixiert und andererseits an einem Abstützflansch des Zugankerabschnittes gasdicht fixiert. Der Dichtmantel besteht bevorzugt im Wesentlichen aus Metall und insbesondere im Wesentlichen aus Stahl. Vorzugsweise ist der Dichtmantel an der Kesselwand einerseits und an einem Abstützflansch andererseits gasdicht angeschweißt. Nach empfohlener Ausführungsform weist ein solcher Dichtmantel einen Kompensator auf, der Dehnungen und/oder Kontraktionen der Kesselwand relativ zum Abstützflansch zulässt.

Der Erfindung liegt zunächst die Erkenntnis zugrunde, dass mit dem erfindungsgemäßen Abhitzekessel einfach, effektiv und funktionssicher durch Gasüberdruck oder auch durch Gasunterdruck bedingte Ausbeulungen bzw. Verformungen der Kesselwände deutlich reduziert werden können. Der Erfindung liegt weiterhin die Erkenntnis zugrunde, dass es zielführend ist, wenn die erfindungsgemäß eingesetzten Zuganker mit dem Kühlmedium auf die gleiche Temperatur gekühlt werden, wie die die Kesselwände bildenden Kühlrohrabschnitte. Auf diese Weise können Differenzdehnungen bzw. Verformungen der Kesselwände wirksam reduziert werden. Die erfindungsgemäß eingesetzten Zuganker sind im Übrigen auf Zug hoch belastbar, so dass die Erfindung mit einem vorteilhaft geringen Materialeinsatz verwirklicht werden kann. Die Anzahl der einzusetzenden Zuganker richtet sich lediglich nach der Größe der auszusteifenden Kesselwandfläche. Hervorzuheben ist, dass sich die erfindungsgemäßen Maßnahmen insbesondere für große Abhitzekessel und/oder für Abhitzekessel mit Staubabscheidungseinrichtungen eignen, bei denen umlaufende Bandagensysteme nicht möglich sind. Bei diesen Abhitzekesseln ohne umlaufendes Bandagensystem ist bei Verwirklichung der Erfindung eine aufwändige Abstützung des Abhitzekessels an einem komplexen äußeren Stahlbau in vorteilhafter Weise nicht mehr erforderlich. Bei Überdruck oder Unterdruck im Kessel findet der Kräfteausgleich zur Reduzierung der Verformungen am Abhitzekessel innerhalb des Bandagensystems des Abhitzekessels statt. Der Erfindung liegt fernerhin die Erkenntnis zugrunde, dass das für die Kühlung der Kesselwände ohnehin vorhandene Kühlmedium auch für die Kühlung der erfindungsgemäßen rohrförmigen Zuganker eingesetzt werden kann. Zu betonen ist, dass der erfindungsgemäße Erfolg einfach und mit geringem Aufwand sowie mit kostengünstigen Maßnahmen realisiert werden kann. Dazu trägt auch bei, dass die Zuganker an den Kesselwänden nicht fixiert werden müssen bzw. nicht verschweißt werden müssen.

Nachfolgend wird die Erfindung anhand einer lediglich ein Ausführungsbeispiel darstellenden Zeichnung näher erläutert. Es zeigen in schematischer Darstellung:
- Fig. 1: eine perspektivische Darstellung eines erfindungsgemäßen Abhitzekessels,
- Fig. 2: eine Seitenansicht des Gegenstandes nach Fig. 1,
- Fig. 3: einen vergrößerten Ausschnitt aus der Fig. 2,
- Fig. 4: einen Schnitt A-A durch den Gegenstand nach Fig. 2 und
- Fig. 5: einen vergrößerten Ausschnitt B aus der Fig. 4.

Die Figuren zeigen einen erfindungsgemäßen Abhitzekessel zur Abkühlung von staubhaltigen Abgasen. Wie insbesondere den Fig. 1, 2 und 4 entnehmbar ist, handelt es sich bei dem erfindungsgemäßen Abhitzekessel nach bevorzugter Ausführungsform um einen liegenden Abhitzekessel, der in Längsrichtung bzw. in Horizontalrichtung von dem Abgas durchströmt wird. Dieser liegende Abhitzekessel weist eine trichterförmige Staubabscheidungseinrichtung 1 auf, die im unteren Teil des Kessels angeordnet ist. Im Ausführungsbeispiel mag es sich um einen Abhitzekessel mit relativ großen Abmessungen handeln. Bei einem solchen Abhitzekessel ist die Verwirklichung eines umlaufenden Bandagensystems nicht möglich. Daher sind bei diesem Abhitzekessel lediglich an den seitlichen Kesselwänden weiter unten noch näher erläuterte horizontale Bandagen 3 und vertikale Bandagen 4 vorgesehen.

Die Kesselwände 2 des Abhitzekessels weisen Kühlrohrabschnitte 5 auf, die Bestandteile von Kühlrohren 6 sind, die von einem Kühlmedium mit einer Temperatur T₁ durchströmt werden. Die Kühlrohrabschnitte 5 sind vorzugsweise und im Ausführungsbeispiel durch Stege 7 miteinander verbunden. Die Kesselwände 2 werden somit im Wesentlichen durch die Kühlrohre 6 bzw. durch die Kühlrohrabschnitte 5 und die Stege 7 gebildet. Im Ausführungsbeispiel ist zur Zuführung des Kühlmediums eine Vorlaufleitung 8 vorgesehen und zur Abführung des erwärmten Kühlmediums eine Rücklaufleitung 9. Als Kühlmedium wird vorzugsweise Siedewasser eingesetzt.

Erfindungsgemäß werden gegenüberliegende Kesselwände 2 des Kessels durch rohrförmige Zuganker 10 miteinander verbunden. Die rohrförmigen Zuganker 10 werden ebenfalls von einem Kühlmedium mit der Temperatur T₁ durchströmt. Vorzugsweise und im Ausführungsbeispiel wird das Kühlmedium für die Kühlrohrabschnitte 5 auch als Kühlmedium für die rohrförmigen Zuganker 10 eingesetzt. Dazu sind die Zuganker 10 bzw. die weiter unten noch erläuterten Zugankeraggregate ebenfalls an die Vorlaufleitung 8 und an die Rücklaufleitung 9 für das Kühlmedium angeschlossen.

Empfohlenermaßen und im Ausführungsbeispiel ist eine Mehrzahl von Zugankern 10 über die Höhe und über die Länge des Kessels verteilt angeordnet. Dabei sind im Ausführungsbeispiel jeweils sechs Zuganker 10 über die Höhe des Kessels verteilt in einer vertikalen Ebene angeordnet. Diese Zuganker 10 einer vertikalen Ebene sind strömungstechnisch in Reihe geschaltet und die Zuganker 10 einer vertikalen Ebene werden nacheinander von dem Kühlmedium durchströmt. Vorzugsweise und im Ausführungsbeispiel ist eine Mehrzahl von vertikalen Ebenen mit jeweils sechs übereinander angeordneten Zugankern 10 in Längsrichtung des Kessels hintereinander angeordnet. Die vertikalen Ebenen mit den übereinander angeordneten Zugankern 10 sind dabei zwischen Kühlrohrbündeln 11 angeordnet, die zur Kühlung des Abgases in das Innere des Kessels hineinragen. Im Ausführungsbeispiel sind jeweils zwei vertikale Ebenen mit jeweils sechs übereinander angeordneten Zugankern 10 strömungstechnisch in Reihe geschaltet und werden nacheinander von dem Kühlmedium durchströmt. Zweckmäßigerweise und im Ausführungsbeispiel werden die unteren Zuganker 10 zweiter solcher vertikalen Ebenen über einen an der Außenseite des Kessels entlanglaufenden Rohrabschnitt 12 miteinander verbunden. Bevorzugt und im Ausführungsbeispiel ist der obere Zuganker 10 einer ersten vertikalen Ebene an die Vorlaufleitung 8 angeschlossen und ist der obere Zuganker 10 der mit der ersten vertikalen Ebene verbundenen zweiten vertikalen Ebene an die Rücklaufleitung 9 angeschlossen. Zweckmäßigerweise und im Ausführungsbeispiel sind zwei nacheinander durchströmte Zuganker 10 über einen an der Außenseite des Kessels entlanglaufenden rohrförmigen Verbindungsabschnitt 13 miteinander verbunden. Zwei nacheinander durchströmte Zuganker 10 werden im Übrigen in entgegengesetzter Richtung von dem Kühlmedium durchströmt.

Der Gasdruck in dem Abhitzekessel kann beim Betrieb des Kessels 50 bis 200 mbar betragen. Wie weiter oben bereits dargelegt, sind zur Stabilisierung an den Außenseiten der Kesselwände 2 Bandagenelemente 3, 4 angeordnet, an denen sich die Kesselwände 2 abstützen. Vorzugsweise und im Ausführungsbeispiel sind horizontale, parallel zur Längsachse L des Kessels orientierte Bandagenelemente 3 vorgesehen, sowie vertikal orientierte Bandagenelemente 4. Die vertikalen Bandagenelemente 4 sind im Ausführungsbeispiel auf der Höhe der Kühlrohrbündel 11 angeordnet. Bei den Bandagenelementen 3, 4 handelt es sich insbesondere um Stahlprofile und im Ausführungsbeispiel um Doppel-T-Träger.

Vor allem in den Figuren 3 bis 5 ist erkennbar, dass die rohrförmigen Zuganker 10 jeweils die beiden gegenüberliegenden durch sie verbundenen Kesselwände 2 durchgreifen. Dem vergrößerten Ausschnitt zu der Fig. 3 ist entnehmbar, dass ein Kühlrohrabschnitt 5 gleichsam zur Seite gebogen wurde, um Platz für einen die Kesselwand 2 durchgreifenden Zuganker 10 zu schaffen. Es liegt dabei im Rahmen der Erfindung, dass die Zuganker 10 die Kesselwand 2 ohne Fixierung an der Kesselwand 2 durchgreifen. Zweckmäßigerweise und im Ausführungsbeispiel weist ein Zuganker 10 somit einen längeren im Kessel angeordneten Abschnitt auf, der sich von der einen Kesselwand 2 zur gegenüberliegenden Kesselwand 2 erstreckt sowie an beiden Seiten des Kessels nach außen aus dem Kessel vorstehende Zugankerabschnitte 14.

An jedem nach außen aus dem Kessel vorstehenden Zugankerabschnitte 14 eines Zugankers 10 sind zwei Abstützflansche 15, 16 fixiert, bevorzugt angeschweißt. Die Abstützflansche 15, 16 sind also nicht relativ zum Zugankerabschnitt 14 bewegbar. Nach empfohlener Ausführungsform und im Ausführungsbeispiel können sich die an den Kesselwänden 2 fixierten horizontalen Bandagenelemente 3 an den benachbarten Zugankern 10 bzw. an den Abstützflanschen 15, 16 der benachbarten Zuganker 10 abstützen. In der Fig. 5 ist erkennbar, dass zur Abstützung an einem benachbarten Zuganker 10 eine Kontaktplatte 17 an einem horizontalen Bandagenelement 3 fixiert ist, bevorzugt angeschweißt ist, welche Kontaktplatte 17 eine Plattenöffnung 18 aufweist, die der benachbarte Zugankerabschnitt 14 mit Spiel durchgreift. Somit ist die Kontaktplatte 17 relativ zum Zugankerabschnitt 14 bewegbar. Fernerhin greift die Kontaktplatte 17 in einen Zwischenraum zwischen den beiden Abstützflanschen 15, 16 ein und hat im gleichsam neutralen Zustand einen Abstand sowohl zum äußeren Abstützflansch 15 als auch zum inneren Abstützflansch 16. Da die Bandagenelemente 3, 4 an den Kesselwänden 2 fixiert sind, vollziehen die horizontalen Bandagenelemente 3 und somit auch die daran fixierten Kontaktplatten 17 Bewegungen der Kesselwände 2 mit. Wenn sich die Kesselwände 2 aufgrund eines Überdruckes im Kessel ausdehnen, werden auch die horizontalen Bandagenelementen 3 mitgedehnt und dann kann sich eine an einem horizontalen Bandagenelement 3 fixierte Kontaktplatte 17 an dem äußeren Abstützflansch 15 eines Zugankerabschnittes 14 abstützen. Aufgrund dieser an beiden Seiten des Kessels stattfindenden Abstützung der Kontaktplatten 17 bzw. der horizontalen Bandagenelemente 3 an den äußeren Abstützflanschen 15 können die bei Überdruck im Kessel auftretenden Kräfte effektiv von den Zugankern 10 aufgenommen werden. Der Kräfteausgleich findet also gleichsam im Bandagen-Zuganker-System statt und ein aufwändiger äußerer Stahlbau zur Einleitung der Kräfte ist nicht mehr erforderlich. Bei einer Kontraktion der Kesselwände 2 und der daran fixierten Bandagenelemente 3, 4 aufgrund eines Unterdrucks im Kessel können sich die horizontalen Bandagenelemente 3 über die Kontaktplatten 17 an den inneren Abstützflanschen 16 abstützen und auch hier findet die beschriebene effektive Kräfteeinleitung in die Zuganker 10 statt.

Es wurde bereits oben dargelegt, dass die Zuganker 10 die Kesselwände 2 ohne Fixierung an den Kesselwänden 2, insbesondere ohne Verschweißung an den Kesselwänden 2 durchgreifen. Das ermöglicht Bewegungen bzw. Dehnungen der Kesselwände 2 relativ zu den Zugankern 10. Durch Zwischenräume bzw. Spalte zwischen einer Kesselwand 2 und einem Zuganker 10 kann Gas aus dem Kessel nach außen gelangen. Nach besonders bevorzugter Ausführungsform und im Ausführungsbeispiel weist ein aus einer Kesselwand 2 vorstehender Zugankerabschnitt 14 zur Abdichtung einen Dichtmantel 19 auf, der den vorstehenden Zugankerabschnitt 14 gasdicht umgibt. Der Dichtmantel 19 besteht vorzugsweise und im Ausführungsbeispiel im Wesentlichen aus Metall bzw. aus Stahl. Empfohlenermaßen ist der Dichtmantel 19 einerseits an der zugeordneten Kesselwand 2 gasdicht fixiert, insbesondere verschweißt und andererseits an dem inneren Abstützflansch 16 gasdicht fixiert, insbesondere angeschweißt. Auf diese Weise wird eine funktionssichere Abdichtung an den Stellen sichergestellt, an denen die Zuganker 10 die Kesselwände 2 durchgreifen. In der Fig. 5 ist erkennbar, dass bevorzugt und im Ausführungsbeispiel zwischen zwei Dichtmantelabschnitten 21, 22 eines Dichtmantels 19 ein Kompensator 20 angeordnet ist. Bei diesem Kompensator 20 mag es sich um einen gasdichten Kompensator aus einem Gewebe handeln. Dieser Kompensator 20 kompensiert Kräfte, die bei Bewegungen der Kesselwand 2 und dem daran fixierten Dichtmantelabschnitt 21 relativ zum Zuganker 10 und dem daran über den inneren Abstützflansch 16 angeschlossenen Dichtmantelabschnitt 22 auftreten.

## Patentansprüche

1. Abhitzekessel zur Abkühlung von Abgasen, insbesondere von staubhaltigen Abgasen, wobei die Kesselwände (2) Kühlrohrabschnitte (5) aufweisen, die von einem Kühlmedium mit einer Temperatur T₁ durchströmt werden, wobei gegenüberliegende Kesselwände (2) des Kessel durch zumindest einen rohrförmigen Zuganker (10) miteinander verbunden sind, wobei der rohrförmige Zuganker (10) von einem Kühlmedium mit der Temperatur T₁ durchströmt wird und wobei ein rohrförmiger Zuganker (10) die beiden gegenüberliegenden durch ihn verbundenen Kesselwände (2) durchgreift,
**dadurch gekennzeichnet,**
**dass** an einem eine Kesselwand (2) durchgreifenden Zuganker (10) bzw. an einem aus der Außenseite der Kesselwand (2) vorstehenden Zugankerabschnitt (14) dieses Zugankers (10) zumindest ein Abstützflansch (15, 16) fixiert ist, an dem ein an dieser Außenseite angeordnetes Bandagenelement (3) abstützbar ist.

2. Abhitzekessel nach Anspruch 1, wobei der Abhitzekessel ein liegender Abhitzekessel ist, dessen Längsachse L horizontal bzw. im Wesentlichen horizontal angeordnet ist und der horizontal bzw. im Wesentlichen horizontal von dem Abgas durchströmt wird.

3. Abhitzekessel nach einem der Ansprüche 1 oder 2, wobei eine Mehrzahl von Zugankern (10) über die Höhe und/oder über die Länge des Kessels verteilt angeordnet ist.

4. Abhitzekessel nach Anspruch 3, wobei eine Mehrzahl von Zugankern (10) strömungstechnisch in Reihe hintereinander geschaltet ist und wobei diese Zuganker (10) nacheinander von dem Kühlmedium durchströmt werden.

5. Abhitzekessel nach einem der Ansprüche 1 bis 4, wobei das Kühlmedium für die Kühlrohrabschnitte (5) als Kühlmedium für den/die Zuganker (10) eingesetzt wird.

6. Abhitzekessel nach einem der Ansprüche 1 bis 5, wobei eine Mehrzahl von Zugankern (10) über die Höhe des Kessels verteilt übereinander angeordnet und insbesondere in einer vertikalen Ebene bzw. in einer im Wesentlichen vertikalen Ebene angeordnet ist.

7. Abhitzekessel nach Anspruch 6, wobei eine Mehrzahl von vertikalen Ebenen mit jeweils einer Mehrzahl von übereinander angeordneten Zugankern (10) in Längsrichtung des Kessels hintereinander angeordnet ist.

8. Abhitzekessel nach einem der Ansprüche 6 oder 7, wobei jeweils zwei vertikale Ebenen mit jeweils übereinander angeordneten Zugankern (10) strömungstechnisch in Reihe geschaltet sind und nacheinander von dem Kühlmedium durchströmt werden.

9. Abhitzekessel nach einem der Ansprüche 1 bis 8, wobei an den Außenseiten der Kesselwände (2) Bandagenelemente (3, 4) angeordnet sind, an denen sich die Kesselwände (2) abstützen.

10. Abhitzekessel nach einem der Ansprüche 1 bis 9, wobei an dem vorstehenden Zugankerabschnitt 14 ein erster Abstützflansch (15) fixiert ist, an dem das Bandagenelement (3) bei einer Ausdehnung der Kesselwand (2) aufgrund von Überdruck im Kessel abstützbar ist und wobei an diesem vorstehenden Zugankerabschnitt (14) ein zweiter Abstützflansch (16) fixiert ist, an dem das Bandagenelement (3) bei einer Kontraktion der Kesselwand (2) aufgrund von Unterdruck im Kessel abstützbar ist.

11. Abhitzekessel nach einem der Ansprüche 1 bis 10, wobei an dem Bandagenelement (13) eine Kontaktplatte (17) fixiert ist und wobei das Bandagenelement (3) über diese Kontaktplatte (17) an dem Abstützflansch (15, 16) bzw. an den Abstützflanschen (15, 16) abstützbar ist.

12. Abhitzekessel nach einem der Ansprüche 1 bis 11, wobei der Zugankerabschnitt (14) das Bandagenelement (3) oder die Kontaktplatte (17) durchgreift und relativ zum Bandagenelement (3) oder zur Kontaktplatte (17) beweglich ist, insbesondere in seiner Längsrichtung beweglich ist.

13. Abhitzekessel nach einem der Ansprüche 1 bis 12, wobei ein eine Kesselwand (2) durchgreifender Zuganker (10) an der Außenseite der Kesselwand (2) einen Dichtmantel (19) aufweist, welcher Dichtmantel (19) den vorstehenden Zugankerabschnitt (14) gasdicht umgibt.

## Claims

1. A waste heat recovery boiler for cooling waste gases, particularly waste gases containing dust, wherein the boiler walls (2) feature cooling pipe sections (5), through which a cooling medium with a temperature T₁ flows, wherein opposite boiler walls (2) of the boiler are connected to one another by at least one tubular tie rod (10), wherein a cooling medium with the temperature T₁ flows through the tubular tie rod (10), and wherein a tubular tie rod (10) penetrates the two opposite boiler walls (2) connected by said tie rod,
**characterized in**
**that** at least one supporting flange (15, 16) is fixed on a tie rod (10) that penetrates a boiler wall (2) or on a tie rod section (14) of this tie rod (10) that protrudes from the outer side of the boiler wall (2), wherein a binding element (3) arranged on this outer side can be supported on said supporting flange.

2. The waste heat recovery boiler according to claim 1, wherein the waste heat recovery boiler is a horizontally positioned waste heat recovery boiler, the longitudinal axis L of which is arranged horizontally or in essence horizontally and through which the waste gas flows horizontally or in essence horizontally.

3. The waste heat recovery boiler according to one of claims 1 or 2, wherein a plurality of tie rods (10) are distributed over the height and/or the length of the boiler.

4. The waste heat recovery boiler according to claim 3, wherein a plurality of tie rods (10) are fluidically connected in series, and wherein the cooling medium successively flows through these tie rods (10).

5. The waste heat recovery boiler according to one of claims 1 to 4, wherein the cooling medium for the cooling pipe sections (5) is used as cooling medium for the tie rod/s (10).

6. The waste heat recovery boiler according to one of claims 1 to 5, wherein a plurality of tie rods (10) are distributed on top of one another over the height of the boiler and arranged, in particular, in a vertical plane or in an essentially vertical plane.

7. The waste heat recovery boiler according to claim 6, wherein a plurality of vertical planes, which respectively feature a plurality of tie rods (10) arranged on top of one another, are arranged behind one another in the longitudinal direction of the boiler.

8. The waste heat recovery boiler according to one of claims 6 or 7, wherein two vertical planes, which respectively feature tie rods (10) arranged on top of one another, respectively are fluidically connected in series and the cooling medium successively flows through the two respective vertical planes.

9. The waste heat recovery boiler according to one of claims 1 to 8, wherein binding elements (3, 4), on which the boiler walls (2) are supported, are arranged on the outer side of the boiler walls (2).

10. The waste heat recovery boiler according to one of claims 1 to 9, wherein a first supporting flange (15) is fixed on the protruding tie rod section 14 and the binding element (3) can be supported on this first supporting flange during an expansion of the boiler wall (2) due to an overpressure in the boiler, and wherein a second supporting flange (16) is fixed on this protruding tie rod section (14) and the binding element (3) can be supported on this second supporting flange during a contraction of the boiler wall (2) due to a vacuum in the boiler.

11. The waste heat recovery boiler according to one of claims 1 to 10, wherein a contact plate (17) is fixed on the binding element (13), and wherein the binding element (3) can be respectively supported on the supporting flange (15, 16) or on the supporting flanges (15, 16) by means of this contact plate (17).

12. The waste heat recovery boiler according to one of claims 1 to 11, wherein the tie rod section (14) penetrates the binding element (3) or the contact plate (17) and can be moved, in particular, in its longitudinal direction relative to the binding element (3) or to the contact plate (17).

13. The waste heat recovery boiler according to one of claims 1 to 12, wherein a tie rod (10) that penetrates a boiler wall (2) features a sealing shell (19) on the outer side of the boiler wall (2), and wherein said sealing shell (19) encloses the protruding tie rod section (14) in a gas-tight fashion.

## Revendications

1. Cuve de refroidissement pour le refroidissement de gaz d'échappement, en particulier de gaz d'échappement contenant de la poussière, dans laquelle les parois de la cuve (2) présentent des sections tubulaires de refroidissement (5) dans lesquelles passe un fluide refroidissant d'une température T₁, les parois opposées (2) de la cuve étant raccordées entre elles par au moins un tirant de forme tubulaire (10), du fluide refroidissant de température T₁ passant dans le tirant de forme tubulaire (10) et un tirant de forme tubulaire (10) traversant les deux parois de cuve (2) opposées qu'il raccorde,
**caractérisée en ce**
**qu'**est fixée à un tirant (10) traversant une paroi de la cuve (2) ou à une section de tirant (14) de ce tirant (10) saillant sur la face extérieure de la cuve (2) au moins une bride d'appui (15, 16) sur laquelle peut s'appuyer un élément de bandage (3) disposé sur cette face extérieure.

2. Cuve de refroidissement selon la revendication 1, dans laquelle la cuve de refroidissement est une cuve de refroidissement couchée dont l'axe longitudinal L est disposé horizontalement ou sensiblement horizontalement et où passe horizontalement et sensiblement horizontalement le gaz d'échappement.

3. Cuve de refroidissement selon une des revendications 1 ou 2, dans laquelle une pluralité de tirants (10) sont disposés répartis sur la hauteur et/ou la longueur de la cuve.

4. Cuve de refroidissement selon la revendication 3, dans laquelle une pluralité de tirants (10) sont branchés en série les uns derrière les autres du point de vue de la technique d'écoulement et du fluide refroidissant passe dans ces tirants (10) successifs.

5. Cuve de refroidissement selon une des revendications 1 à 4, dans laquelle le fluide refroidissant pour les sections tubulaires de refroidissement (5) est utilisé comme fluide refroidissant pour le ou les tirants (10).

6. Cuve de refroidissement selon une des revendications 1 à 5, dans laquelle une pluralité de tirants (10) sont disposés répartis superposés sur la hauteur de la cuve et sont disposés en particulier dans un plan vertical ou un plan sensiblement vertical.

7. Cuve de refroidissement selon la revendication 6, dans laquelle une pluralité de plans verticaux comportant chacun une pluralité de tirants superposés (10) sont disposés les uns derrière les autres dans le sens longitudinal de la cuve.

8. Cuve de refroidissement selon une des revendications 6 ou 7, dans laquelle respectivement deux plans verticaux comportant chacun des tirants superposés (10) sont branchés en série du point de vue de la technique d'écoulement et du fluide refroidissement passe successivement.

9. Cuve de refroidissement selon une des revendications 1 à 8, dans laquelle, sur les faces extérieures des parois de la cuve (2), sont disposés des éléments de bandage (3, 4) sur lesquels les parois de la cuve (2) s'appuient.

10. Cuve de refroidissement selon une des revendications 1 à 9, dans laquelle est fixée sur le tirant saillant (14) une première bride d'appui (15) sur laquelle l'élément de bandage (3) peut s'appuyer en cas d'expansion de la paroi de la cuve (2) suite à une surpression dans la cuve et dans laquelle est fixée à ce tirant saillant (14) une seconde bride d'appui (16) sur laquelle l'élément de bandage (3) peut s'appuyer en cas de contraction de la paroi de la cuve (2) suite à une dépression dans la cuve.

11. Cuve de refroidissement selon une des revendications 1 à 10, dans laquelle une plaque de contact (17) est fixée sur l'élément de bandage (13) et l'élément de bandage (3) peut s'appuyer par cette plaque de contact (17) sur la bride d'appui (15, 16) ou les brides d'appui (15, 16).

12. Cuve de refroidissement selon une des revendications 1 à 11, dans laquelle la section de tirant (14) traverse l'élément de bandage (3) ou la plaque de contact (17) et est mobile par rapport à l'élément de bandage (3) ou à la plaque de contact (17), en particulier dans son sens longitudinal.

13. Cuve de refroidissement selon une des revendications 1 à 12, dans laquelle un tirant (10) traversant la paroi de la cuve (2) présente sur la face extérieure de la paroi de la cuve (2) une chemise d'étanchéité (19), laquelle chemise d'étanchéité (19) entoure la section de tirant saillante (14) de manière à la rendre hermétique au gaz.
